# EUROPÄISCHE PATENTSCHRIFT

(11) **EP 1 032 737 B1**
(45) Veröffentlichungstag und Bekanntmachung des Hinweises auf die Patenterteilung: **20.07.2005**
(21) Anmeldenummer: 98952491.3
(22) Anmeldetag: 16.11.1998
(51) Int. Cl.: E04B 1/48, E01C 11/14

(54) **QUERKRAFTDORNLAGERUNG**
SHEAR-LOAD CHUCK HOLDER
SUPPORT DE MANDRIN A FORCE DE CISAILLEMENT

(30) Priorität: 17.11.1997 CH 264897
(43) Veröffentlichungstag der Anmeldung: 06.09.2000
(73) Patentinhaber: Pecon AG, 4603 Olten (CH)
(72) Erfinder: MÜLLER, Erich, CH-4663 Aarburg (CH)
(74) Vertreter: Kritzenberger & Zeuner
(86) Internationale Anmeldenummer: PCT/CH1998/000493
(87) Internationale Veröffentlichungsnummer: WO 1999/025934

(56) Entgegenhaltungen:
- EP-A- 0 119 652
- EP-A- 0 545 854
- EP-A- 0 773 324
- DE-U- 29 620 637
- DE-U- 29 620 638

## Beschreibung

Die vorliegende Erfindung betrifft eine Querkraftdornlagerung zur Übertragung dynamischer Belastungen, bestehend aus einem Querkraftdom, einer Querkraftdornlagerhülse sowie mindestens einem die Lagerhülse und einem den Querkraftdom haltenden Lagerkorb.

Querkraftdome sind Verbindungs- und Druckverteilungselemente für zwei in der gleichen Ebene verlaufende Betonteile, die voneinander durch eine Fuge getrennt sind. Aus der EP-A-0'119'652 ist eine Querkraftdornlagerung bekannt, die wie üblich aus einem Querkraftdom, einer Querkraftdornlagerhülse sowie einem die Lagerhülse haltenden Lagerkorb besteht. Ferner sind am Lagerkorb Stirnplatten angeordnet, die lediglich der Fixierung der Querkraftdornlagerhülse an einer Verschalung während der Erstellung der Betonplatte dienen. Der Lagerkorb besteht aus einer Anzahl geschlossener Schlaufen aus Armierungsstahldrähten. Die Schlaufen liegen in Ebenen parallel zur Verlaufsrichtung der Fuge.

Neben dem genannten Querkraftdornlagersystem ist eine Vielzahl weiterer Querkraftdornlagerungen bekannt. Eines der wesentlichsten Probleme der statischen Querkraftdornlagerung besteht darin, dass im Bereich der Querkraftdome beziehungsweise im Bereich der Querkraftdornlagerhülsen oft die Druckgrenzen für Beton wesentlich überschritten werden. Dieses Problem lässt sich reduzieren, indem man die Anzahl der Querkraftdome in der Verlaufsrichtung der Dehnungsfuge erhöht, doch führt dies zu erheblichen Mehrkosten. Eine Querkraftdomlagerung, die auch dynamischen Belastungen standhält, wird jedoch hierdurch nicht erreicht.

Ein System, das in Bezug auf die Querkraftdornlagerung vermutlich auch dynamischen Belastungen gerecht werden könnte, zeigt die EP-A-0'032'105 (U.C. Aschwanden). Die Lagerkörbe werden hier durch mehr oder weniger allseitig geschlossene Becher gebildet. Innerhalb des Bechers wird dabei zwar auch die zulässige Druckgrenze des Betons überschritten, doch erfolgt die Kraftübertragung auf den Becher und der oberhalb des Bechers verlaufende Beton wird soweit entlastet, dass hier die zulässige Druckgrenze nicht mehr überschritten wird.

Eine Weiterentwicklung zeigt die EP-A-0'773'324. Auch hier wird wiederum das Problem der statischen Belastung und insbesondere die Kraftverteilung zur Vermeidung des Überschreitens der zulässigen Druckgrenze des Betons betrachtet. Als Lösung wird auch hier eine zur Fuge hin gerichtete Stimplatte vorgesehen, wobei an jeder Stirnplatte eine in den Baukörper hineinragende Platte angeordnet ist. Diese Platte liegt jeweils auf der Seite des Doms beziehungsweise der Hülse, die bei der Übertragung der statischen Reaktionskräfte auf das entsprechende Bauteil der druckbelasteten Seite des Doms beziehungsweise der Hülse gegenüberliegt. Des weiteren wird hier noch vorgeschlagen, diese in den Baukörper hineinragenden Platten sozusagen nutzlos auch noch an der gegenüberliegenden Seite vorzusehen, um sicher zu sein, dass das Element den statischen Belastungen auch dann standhält, wenn es aus Unachtsamkeit verkehrt herum eingebaut werden würde.

Aus der DE-U-296 20 638 ist eine Querkraftdornlagerung bekannt mit den Merkmalen des Oberbegriffes des Patentanspruches 1. Zur Erhöhung der Festigkeit der Konstruktion ist die Stimplatte einerseits der Fuge mit dem Querkraftdom über Knotenbleche als Versteifungen verstärkt und andererseits der Fuge sind diese Knotenbleche zwischen Stimplatte und der Querkraftdornhülse angebracht.

Auch ist es aus der bereits erwähnten EP-A-0'119'652 bekannt, den Querkraftdom aus preiswertem Baustahl zu fertigen und mit einer Hülse oder Schicht aus rostfreiem Stahl zu schützen, um insgesamt eine preiswertere Lösung zu erzielen als mit einem Querkraftdom, der nur aus rostfreiem Stahl gefertigt ist.

Ausgehend von diesem Stand der Technik hat man sich die Aufgabe gestellt, erstmals eine Querkraftdornlagerung zu schaffen, die insbesondere für dynamische Belastungen geeignet ist. Bis heute sind keine Querkraftdornlagerungen auf dem Markt, die für dynamische Belastungen zugelassen sind.

Diese Aufgabe erfüllt eine Querkraftdornlagerung mit den Merkmalen des Patentanspruches 1.

Bei dynamischen Belastungsversuchen an Querkraftdomen, wie sie aus der EP-A-0'765'967 bekannt geworden sind, hat man festgestellt, dass diese gegenüber Querkraftdomen, die aus einem einzigen monoferriten Stahl bestehen, erheblich bessere dynamisch-physikalische Eigenschaften gezeigt haben. Basierend auf dieser Erkenntnis wurden weitere Versuche mit mehrlagigen Querkraftdomen durchgeführt, die allesamt bessere Resultate aufzeigten als Querkraftdome aus monoferritem Material. Hierbei werden unter monoferriten Querkraftdornen solche Stäbe verstanden, die sich aus einer einzigen Stahllegierung zusammensetzen und nicht mehrere Lagen aus gleichen Stahllegierungen oder unterschiedlichen Stahllegierungen aufweisen.

Für die dynamische Querkraftdornlagerung ist das Gesamtkonzept bestehend aus einem Querkraftdornlagerkorb und einem mehr als zweilagigen Querkraftdom und deren gemeinsame Anordnung von essentieller Bedeutung. Für die dynamischen Belastungen müssen diese beiden Elemente aufeinander abgestimmt sein.

In den anliegenden Zeichnungen sind einige Querkraftdornlagerungen vereinfacht dargestellt und anhand der nachfolgenden Beschreibung erläutert. Diefenigen Zeichnungen die sich auf Querkraftdorne mit weniger als drei Legen beziehen, werden entweder als zum Stand der Tecknik gehörend oder als Beispiele angegeben. Es zeigt:
- Figur 1a: einen vertikalen Längsschnitt senkrecht zur Fugenverlaufsrichtung;
- Figur 1 b: eine Aufsicht auf die Querkraftdornlagerung der Figur 1a mit Blick auf die Rückseite einer Stimplatte, in der auch die Querkraftdornlagerhülse gehalten ist;
- Figur 1 c: den Querschnitt des Querkraftdomes geschnitten entlang der Linie A-A;
- Figur 2a: dieselbe Ansicht wie Figur 1a einer zweiten Ausführungsform;
- Figur 2b: dieselbe Ansicht wie in Figur 1b der Ausführung nach Figur 2a;
- Figur 2c: einen Querschnitt durch den Querkraftdom in Figur 2a entlang der Linie B-B;

- Figur 3a: eine dritte Ausführungsform einer Querkraftdornlagerung wiederum entsprechend wie in Figur 1a;
- Figur 3b: die rückseitige Ansicht wie in Figur 1b entsprechend der Ausführung nach Figur 3a;
- Figur 3c: einen Querschnitt des Querkraftdornes wie in Figur 3a verwendet, geschnitten entlang der Linie C-C;
- Figur 4a: eine vierte Ausführungsform in gleicher Darstellung wie in Figur 1a;
- Figur 4b: eine entsprechende Ansicht wie in Figur 1 b der Ausführung gemäß Figur 4a;
- Figur 4c: einen Querschnitt durch den Querkraftdom wie in Figur 4a verwendet entlang der Linie D-D.

Die beiden unter dynamischer Belastung stehenden Bauteile, die mittels Querkraftdornlagerung miteinander in Verbindung stehen, sind hier mit B₁ und B₂ gekennzeichnet. In der Figur 1 a ist andeutungsweise dargestellt, dass die Elemente im Beton eingelagert sind. Um die weiteren Zeichnungen nicht unnötig zu belasten, ist die Darstellung des Betons weggelassen worden. Im wesentlichen ist die Querkraftdornlagerung bezüglich der zu überbrückenden Fuge F symmetrisch gestaltet. Die Querkraftdornlagerung besteht wie üblich aus dem Querkraftdom 1, einer Querkraftdornlagerhülse 2 sowie Lagerkörben 3.

Die Lagerkörbe 3 bestehen aus mindestens zwei Elementen, nämlich einer Stimplatte 4 und einer traggurtartigen Schlaufe 5. Dabei ist wesentlich, dass die traggurtähnliche Schlaufe 5 mit der Stimplatte 4 zusammen ein geschlossenes Kräftesystem bildet. Die Stimplatte 4 ist bündig mit der zur Fuge hin gerichteten Stirnfläche des jeweiligen Betonteiles B₁, B₂ im Beton eingelassen. Die traggurtartigen Schlaufen sind so angeordnet, dass sie die auf den Querkraftdom auftretenden Wechsellasten auf die Stimplatte zu übertragen vermögen. Dies wird durch die traggurtartige Ausgestaltung der Schlaufen 5 erreicht. Im Prinzip lassen sich die traggurtartigen Schlaufen 5 in verschiedenen Gestaltungsformen ausbilden. Sie können genau die gleiche Breite aufweisen wie die Stimplatten 4 oder schmäler oder breiter als diese sein. In der Ausführung gemäß den Figuren 4a - 4c weist die traggurtartige Schlaufe 5 dieselbe Breite wie die Stimplatte 4 auf, während die übrigen drei Ausführungsformen Varianten darstellen, bei denen die traggurtartigen Schlaufen schmäler als die Stimplatte 4 sind. Der Querkraftdom 1 beziehungsweise die Querkraftdornlagerhülse 2 können die traggurtartige Schlaufe 5 durchsetzen, wie dies die Ausführungen gemäß den Figuren 1 und 4 zeigen oder sie können von diesen Schlaufen 5 umfangen sein, wie dies die Ausführung gemäß der Figur 2 darstellt. In beiden Varianten haben die Schlaufen 5 jedoch traggurtartige Funktionen. Dies wird noch deutlicher bei der Ausführung nach Figur 3. Hier sind pro Seite zwei Traggurte verwendet, die zusammen ein geschlossenes Kräftesystem mit der Stimplatte 4 bilden. Bei dieser Variante greift am oberen Ende der einen Stimplatte eine traggurtartige Schlaufe 5' an, die sich bis unterhalb der Querkraftdornlagerhülse 2 erstreckt. Dies gibt eine Tragkonstruktion ähnlich einer Hängebrücke für Belastungen in die eine Richtung, während sich zweite traggurtartige Schlaufen 5" vom unteren Ende der Stimplatte 4 bis zum oberen Bereich der Querkraftdornlagerhülse 2 erstrecken. Selbstverständlich laufen diese traggurtartigen Schlaufen seitlich an der Querkraftdornlagerhülse 2 vorbei. Analoges trifft natürlich auf der gegenüberliegenden Seite zu, wo die traggurtartigen Schlaufen 5' und 5" statt mit der Querkraftdornlagerhülse 2 direkt mit dem Querkraftdom 1 in Verbindung stehen.

Die in der Seitenansicht möglichen Formen der traggurtartigen Schlaufen 5 können beispielsweise trapezförmig sein, wobei man vorzugsweise die Form eines gleichschenkligen Trapezes wählt, dessen Höhe allerdings unterschiedlich sein kann, wie dies durch die strichlinierte Linie im Bauteil B₁ andeutungsweise eingezeichnet ist. Die Form der traggurtartigen Schlaufen 5 kann aber auch in etwa die Form eines Dreieckes aufweisen, wie dies die Figur 2a zeigt. Diese Form lässt sich selbstverständlich auch dann erreichen, wenn der Querkraftdom beziehungsweise die Querkraftdornlagerhülse 2 die einzige traggurtartige Schlaufe 5 jeweils durchsetzen. Letztlich kann aber auch die traggurtartige Schlaufe halbkreisförmig gestaltet sein, wie dies die Figur 4a zeigt. Um während des Vergießens mögliche Lunkerbildung innerhalb des Lagerkorbes 3 zu vermeiden, sind die traggurtartigen Schlaufen vorzugsweise mit Entlüftungsbohrungen beziehungsweise Entlüftungslöchern 6 in beliebigen Größen und beliebiger Anzahl versehen, wie dies die verschiedenen Ausführungsformen zeigen.

Für die Übertragung der dynamischen Belastungen ist die mehr als zweilagige Ausgestaltung des Querkraftdornes 1 von absolut zwingender Notwendigkeit. Nur dank der mehr als zweilagigen Ausgestaltung der Querkraftdome lassen sich die physikalischen Eigenschaften erzielen, nämlich die erforderliche Wechselbelastbarkeit gepaart mit der hohen Druckfestigkeit, Scherfestigkeit und Elastizitätswerten. Querkraftdorne mit monoferritischem Querschnitt, d. h. Querkraftdorne, die in ihrer Gesamtheit aus einem Metall beziehungsweise einer Metalllegierung und aus einem Stück bestehen, haben diese gewünschten Paarungen der physikalischen Eigenschaften nicht erbracht. Diese Erkenntnis ist ausgesprochen überraschend. Bisher wurden mehrlagige Querkraftdorne im wesentlichen aus Kostengründen sowie aus Gründen des Korrosionsschutzes verwendet; dass sich durch diesen laminaren Aufbau die physikalischen Eigenschaften des Querkraftdornes so einstellen lassen würden, dass damit erstmals auch Querkraftdornlagerungen gebaut werden können, die dynamische Belastungen zu übertragen vermögen, war nicht vorhersehbar.

Prinzipiell lassen sich die erfindungsgemäßen Querkraftdome mit allen üblich bekannten Querschnittsformen auch mehr als zweilagig herstellen. Nach wie vor werden die häufigsten Querschnittsformen vorhanden sein, wie insbesondere zylindrische Querkraftdome sowie Querkraftdome mit einem rechteckigen oder quadratischen Querschnitt. Querkraftdome mit einem rechteckigen oder quadratischen Querschnitt werden aus einer Schichtung von mindestens drei plattenförmigen Stäben gebildet. Dabei kann die äußerste Schicht auch als umhüllender Mantel ausgebildet sein. Auch die Verbindung zwischen den plattenförmigen Stäben zu einem Querkraftdorn kann selbstverständlich unterschiedlichster Natur sein. Neben Klebe- und Schweißverbindungen kommen auch form- und/oder kraftschlüssige Verbindungen in Frage. Dabei können Pakete von Platten entstehen, ähnlich wie bei mehrlagigen Blattfedern, wobei die einzelnen Lager beispielsweise durch sie durchsetzende Nieten oder Stifte formschlüssig untereinander verbunden sein können, oder seitliche Auskerbungen aufweisen, um schließlich eine Verbindung durch eine Umreifung zu realisieren.

Bei den zylindrischen Ausführungsformen der Querkraftdorne kommen ebenfalls drei- oder mehrlagige Ausführungen in Frage. Hierbei spielen die Durchmesserverhältnisse selbstverständlich in Abhängigkeit der Materialkombination eine entsprechende Rolle. Dies zu optimieren wird Sache des Fachmannes sein, der dies auch in Abhängigkeit der zu erwartenden Kräfte und Bewegungen auslegen wird. Dynamische Belastungen auf Querkraftdornlagerungen treten ja in sehr verschiedenen Anwendungen auf, von Querkraftdomen, die Fahrbahnbetonplatten verbinden über Bodenplatten in Parkhäusern oder Lagerhäusern bis zu komplexen Betonkonstruktionen, wie Tunnelröhren oder Betonkanälen. In all diesen Anwendungen können schneller oder langsamer auftretende Wechselbelastungen vorkommen, die nur vernünftig aufgenommen werden können mit Querkraftdornlagerungen, die für dynamische Belastungen ausgebildet sind. Bisher hat man sich hierbei mit erheblich überdimensionierten Querkraftdornlagerungen beholfen, die an sich nur für statische Belastungen ausgelegt sind, und hat dabei die bei Wechsellasten auftretenden unterschiedlich gerichteten Kräfte praktisch summiert, um damit in einen faktisch starren Bereich zu gelangen, der somit wiederum den statischen Belastungen entspricht.

Wie beispielsweise in der Figur 2c dargestellt, kann auch ein zylindrisch gestalteter Querkraftdorn aus mehr als zwei Lagen gefertigt werden. Ein besonders interessantes Verfahren zur Herstellung solcher Querkraftdome besteht darin, dass man über einen zentrischen zylindrischen Stab ein erstes Rohr schiebt, das mit einem gewissen Spiel diesen Stab umgibt und dann dessen Durchmesser durch ein Hämmerverfahren auf den Kern völlig spielfrei aufhämmert. Erstaunlicherweise lässt sich dabei ein äußerst genauer Stab erzielen, wobei die praktisch rein kraftschlüssige Verbindung hervorragend ist. Auf einen derart geformten zweilagigen Kern kann problemlos auf dieselbe Art und Weise ein weiteres Rohr darübergezogen werden, wiederum mit Spiel, wobei wiederum mittels einem Hämmerverfahren der neue äußerste Mantel auf den bereits zweilagigen Kern aufgehämmert werden kann. Auf diese Weise lässt sich ein beliebig mehrlagiger Stab bilden, der enorme Festigkeitswerte aufweisen kann und dessen physikalische Eigenschaften praktisch für jeden Anwendungszweck maßgeschneidert erreichbar sind.

In den meisten Fällen wird man sicherlich mit unterschiedlichen Stahllegierungen für die verschiedenen Lagen arbeiten. Es hat sich jedoch gezeigt, dass auch bei Beibehaltung der Stahllegierung allein durch die mehrlagige beziehungsweise mehrschichtige Konstruktion des Querkraftdomes erheblich verbesserte Werte erzielbar sind.

Es ist jedoch nicht zwingend, dass der Kern des Querkraftdomes ein Stab ist. In Frage kommt auch die Variante, bei der der Kern ein innerstes Rohr ist und mehrere Rohre in mehreren Lagen darüber gezogen oder gehämmert sind. Schließlich kann aber auch der Hohlraum des innersten Rohres aus physikalischen Gründen oder als Korrosionsschutz mit einer härtenden Masse ausgefüllt sein.

Für die Erzielung der dynamischen Belastbarkeit, die hier für den Dom erforderlich ist, ist es erforderlich, die Härte des mehr als zweischichtigen Domes zwischen den einzelnen Schichten zu variieren. Möglich ist es sowohl die Härte von außen nach innen zunehmend als auch abnehmend zu gestalten. Aus verschiedenen Gründen ist es besonders von Vorteil, die Härte von außen nach innen zunehmend zu wählen.

## Patentansprüche

1. Querkraftdornlagerung zur Übertragung statischer und dynamischer Belastungen, bestehend aus einem Querkraftdom (1), einer Querkraftdornlagerhülse (2) sowie mindestens einem die Lagerhülse (2) und einem den Querkraftdom (1) haltenden Lagerkorb (3), wobei jeder Lagerkorb (3) eine zu einer Fuge F hin gerichtete Stimplatte (4) aufweist und an der Stirnplatte (4) mindestens eine traggurtähnliche Schlaufe (5) angeformt ist, wobei der Querkraftdom (1) beidseits der Fuge F mittels je einem der zur Übertragung statischer und dynamischer Kräfte ausgelegten Lagerkorbe (3) direkt beziehungsweise über die Lagerhülse (2), in der der Querkraftdorn (1) gleitet, gehalten ist, **dadurch gekennzeichnet,**
**dass** der Querkraftdom (1) mehr als zweilagig ist,
**dass** die Festigkeitswerte und/oder Härte des mehr als zweischichtigen Doms von aussen nach innen zunehmend oder abnehmend sind
und **dass** die Eigenschaften der einzelnen Lagen des mehr als zweilagigen Doms so aufeinander abgestimmt sind, dass der Dom zur Aufnahme dynamischer Kräfte ausgelegt und eingerichtet ist.

2. Querkraftdornlagerung nach Anspruch 1, **dadurch gekennzeichnet, dass** der mehr als zweilagige Querkraftdom aus einem zylindrischen Kern und zwei oder mehreren konzentrischen Lagen gebildet sind.

3. Querkraftdornlagerung nach Anspruch 2, **dadurch gekennzeichnet, dass** der Kern aus einem Stab oder einem Rohr gebildet ist.

4. Querkraftdornlagerung nach Anspruch 3, **dadurch gekennzeichnet, dass** das Rohr mit einer härtenden Masse gefüllt ist.

5. Querkraftdornlagerung nach Anspruch 2, **dadurch gekennzeichnet, dass** die einzelnen Schichten in rein kraftschlüssiger Verbindung zueinander gehalten sind.

6. Querkraftdornlagerung nach Anspruch 1, **dadurch gekennzeichnet, dass** der Lagerkorb (3) mindestens eine einzige traggurtähnliche Schlaufe (5) aufweist, die breiter als der Querkraftdom (1), beziehungsweise als die Querkraftdornhülse (2) ist und der Dom (1) beziehungsweise die Hülse (2) die Schlaufe (5) durchsetzt.

7. Querkraftdornlagerung nach Anspruch 1, **dadurch gekennzeichnet, dass** der Lagerkorb (3) mindestens eine einzige traggurtähnliche Schlaufe (5) aufweist, die breiter als der Querkraftdorn (1), beziehungsweise als die Querkraftdornhülse (2) ist und der Dom (1) beziehungsweise die Hülse (2) von der Schlaufe (5) in deren Längsausdehnung im Baukörper B umschlauft wird und das rückwärtige Ende des Domes (1) beziehungsweise der Hülse (2) mit der Schlaufe (5) zur Kraftübertragung verbunden ist.

8. Querkraftdornlagerung nach Anspruch 6, **dadurch gekennzeichnet, dass** der Lagerkorb (3) aus mindestens einer traggurtähnlichen Schlaufe (5) besteht, die in der Seitenansicht die Form eines Trapezes oder Mehrecks aufweist.

9. Querkraftdornlagerung nach Anspruch 6 oder Anspruch 7, **dadurch gekennzeichnet, dass** der Lagerkorb (3) aus mindestens einer traggurtähnlichen Schlaufe (5) besteht, die in der Seitenansicht mindestens annähernd die Form eines Halbkreises aufweist.

10. Querkraftdornlagerung nach Anspruch 1, **dadurch gekennzeichnet, dass** die traggurtähnliche Schlaufe von einem Stahlband gebildet wird.

11. Querkraftdornlagerung nach einem der vorhergehenden Ansprüche, **dadurch gekennzeichnet, dass** die traggurtähnliche Schlaufe Entlüftungslöcher oder - bohrungen (6) aufweist.

12. Verwendung einer Querkraftdornlagerung wie in einem der vorhergehenden Ansprüche definiert zur Verbindung von Bauelementen (B₁, B₂), die einer dynamischen Wechselbelastung unterworfen sind.

## Claims

1. A shear load dowel bearing for transferring static and dynamic loads, comprising a shear load dowel (1), a shear load dowel bearing sleeve (2) and at least one support basket (3) holding the bearing sleeve (2) and one holding the shear load dowel (1), each support basket (3) exhibiting an end plate (4) directed toward a joint F, and at least one strap-like loop (5) being formed at the end plate (4), the shear load dowel (1) being held, directly or through the bearing sleeve (2) in which the shear load dowel (1) slides, on each side of the joint F by means of one of the support baskets (3) designed to transfer static and dynamic forces, **characterized in that**,
the shear load dowel (1) is more than two-layered,
the strength properties and/or hardness of the more than two-layered dowel increase or decrease from outside to inside
and the properties of the individual layers of the more than two-layered dowel are adjusted such that the dowel is designed and arranged to absorb dynamic forces.

2. The shear load dowel bearing according to claim 1, **characterized in that** the more than two-layer shear load dowel is composed of a cylindrical core and two or more concentric layers.

3. The shear load dowel bearing according to claim 2, **characterized in that** the core is composed of a bar or a tube.

4. The shear load dowel bearing according to claim 3, **characterized in that** the tube is filled with a curing compound.

5. The shear load dowel bearing according to claim 2, **characterized in that** the individual layers are held together in a purely friction-type connection.

6. The shear load dowel bearing according to claim 1, **characterized in that** the support basket (3) exhibits at least a single strap-like loop (5) that is wider than the shear load dowel (1), or than the shear load dowel bearing sleeve (2), and the dowel (1) or the bearing sleeve (2) penetrates the loop (5).

7. The shear load dowel bearing according to claim 1, **characterized in that** the support basket (3) exhibits at least a single strap-like loop (5) that is wider than the shear load dowel (1), or than the shear load dowel bearing sleeve (2), and the dowel (1) or the bearing sleeve (2) is looped around by the loop (5) in its longitudinal extension in construction body B, and the rear end of the dowel (1) or of the bearing sleeve (2) is connected with the loop (5) for load transfer.

8. The shear load dowel bearing according to claim 6, **characterized in that** the support basket (3) comprises at least one strap-like loop (5) that, in lateral view, exhibits the shape of a trapezoid or polygon.

9. The shear load dowel bearing according to claim 6 or claim 7, **characterized in that** the support basket (3) comprises at least one strap-like loop (5) that, in lateral view, exhibits at least approximately the shape of a semicircle.

10. The shear load dowel bearing according to claim 1, **characterized in that** the strap-like loop is formed by a steel band.

11. The shear load dowel bearing according to one of the preceding claims, **characterized in that** the strap-like loop exhibits ventilation holes or slots (6).

12. Use of a shear load dowel bearing as defined in one of the preceding daims for connecting structural elements (B₁, B₂) that are subject to a dynamic load variation.

## Revendications

1. Dispositif à broche de cisaillement pour la transmission de charges statiques et dynamiques, composé d'une broche de cisaillement (1), d'un fourreau de montage de broche de cisaillement (2), ainsi que d'au moins une cage de montage (3), qui tient le fourreau, et d'une autre, qui tient la broche de cisaillement (1), dans lequel chaque cage de montage (3) présente une plaque frontale (4) dirigée vers un joint (F) et au moins une boucle analogue à une bretelle (5) est formée sur la plaque frontale, la broche de cisaillement (1) est tenue des deux côtés du joint (F), au moyen d'une cage de montage (3) conçue pour transmettre des efforts statiques et dynamiques, d'un côté directement, de l'autre par l'intermédiaire du fourreau de montage (2) dans lequel la broche de cisaillement (1) coulisse, **caractérisé en ce que**
la broche de cisaillement (1) possède plus de deux couches,
**en ce que** les valeurs de résistance mécanique et/ou de dureté de la broche à plus de deux couches sont croissantes ou décroissantes de l'extérieur vers l'intérieur et
**en ce que** les propriétés des différentes couches de la broche à plus de deux couches sont adaptées les unes aux autres de manière que la broche soit conçue et agencée pour l'absorption d'efforts dynamiques.

2. Dispositif à broche de cisaillement selon la revendication 1, **caractérisé en ce que** la broche de cisaillement à plus de deux couches est formée d'un noyau cylindrique et de deux ou plus de deux couches concentriques.

3. Dispositif à broche de cisaillement selon la revendication 2, **caractérisé en ce que** le noyau est constitué par une barre ou un tube.

4. Dispositif à broche de cisaillement selon la revendication 3, **caractérisé en ce que** le tube est rempli d'une masse durcissable.

5. Dispositif à broche de cisaillement selon la revendication 2, **caractérisé en ce que** les différentes couches sont tenues les unes aux autres par une liaison opérant exclusivement par action de force.

6. Dispositif à broche de cisaillement selon la revendication 1, **caractérisé en ce que** la cage de montage (3) présente au moins une unique boucle (5) analogue à une bretelle, qui est plus large que la broche de cisaillement (1) ou que le fourreau (2) de la broche de cisaillement, et la broche (1), respectivement le fourreau (2), traverse la boucle (5).

7. Dispositif à broche de cisaillement selon la revendication 1, **caractérisé en ce que** la cage de montage (3) présente au moins une unique boucle (5) analogue à une bretelle, qui est plus large que la broche de cisaillement (1), respectivement que le fourreau (2) de la broche de cisaillement et, dans l'élément d'ouvrage B, la broche (1), respectivement le fourreau (2), est entouré par la boucle (5) dans l'extension longitudinale de cette dernière, et l'extrémité arrière de la broche (1), respectivement du fourreau (2), est reliée à la boucle (5) pour la transmission des efforts.

8. Dispositif à broche de cisaillement selon la revendication 6, **caractérisé en ce que** la cage de montage (3) est composée d'au moins une boucle (5) analogue à une bretelle, qui présente en vue de côté la forme d'un trapèze ou d'un polygone.

9. Dispositif à broche de cisaillement selon la revendication 6 ou la revendication 7, **caractérisé en ce que** la cage de montage (3) est composée d'au moins une boucle analogue à une bretelle (5) qui présente en vue de côté au moins approximativement la forme d'un demi-cercle.

10. Dispositif à broche de cisaillement selon la revendication 1, **caractérisé en ce que** la boucle analogue à une bretelle (5) est formée d'un feuillard d'acier.

11. Dispositif à broche de cisaillement selon l'une des revendications précédentes, **caractérisé en ce que** la boucle analogue à une bretelle présente des trous ou perçages d'échappement d'air (6).

12. Utilisation d'un dispositif à broche de cisaillement tel que défini dans une des revendications précédentes pour l'assemblage d'éléments d'ouvrages (B₁, B₂) qui sont soumis à une charge dynamique alternée.
